# EUROPÄISCHE PATENTSCHRIFT

(11) **EP 0 853 574 B1**
(45) Veröffentlichungstag und Bekanntmachung des Hinweises auf die Patenterteilung: **02.05.2003**
(21) Anmeldenummer: 97938896.4
(22) Anmeldetag: 30.07.1997
(51) Int. Cl.: B61L 27/00

(54) **SYSTEM ZUR SEMIKONTINUIERLICHEN STEUERUNG VON SPURGEFÜHRTEN FAHRZEUGEN**
SYSTEM FOR SEMICONTINUOUS CONTROL OF TRACK-GUIDED VEHICLES
SYSTEME DE COMMANDE EN SEMI-CONTINU DE VEHICULES GUIDES

(30) Priorität: 30.07.1996 DE 19630575
(43) Veröffentlichungstag der Anmeldung: 22.07.1998
(73) Patentinhaber: ALCATEL, 75008 Paris (FR)
(72) Erfinder: UEBEL, Helmut, D-71229 Leonberg (DE)
(74) Vertreter: Knecht, Ulrich Karl, Dipl.-Ing.
(86) Internationale Anmeldenummer: EP9704395
(87) Internationale Veröffentlichungsnummer: WO98004447

(56) Entgegenhaltungen:
- DE-A- 3 337 183
- GB-A- 2 151 385
- US-A- 4 735 383
- US-A- 5 415 369
- US-A- 5 452 870

## Beschreibung

Die Erfindung betrifft ein System zur semikontinuierlichen Steuerung von spurgebundenen Fahrzeugen gemäß dem Oberbegriff des Patentanspruchs 1.

Ein derartiges System ist z.B. aus der DE 26 57 719 A1 bekannt und dort im Zusammenhang mit Fig.2 beschrieben. Auch die Patentschrift US 4,735,383 A offenbart ein derartiges System. Eine Streckenzentrale sendet über Funk zyklisch Datentelegramme mit Steuerungsinformation an alle in ihrem Bereich befindlichen Fahrzeuge. Da die Steuerung auf den aktuellen Fahrort eines jeweiligen Fahrzeuges bezogen ist, muß sichergestellt sein, daß das Fahrzeug immer nur die Information auswertet und berücksichtigt, die für seinen jeweiligen Fahrort maßgeblich ist. Hierzu werden den Fahrzeugen über ortsfeste, punktförmige Übertragungseinrichtungen an der Strecke für den jeweiligen Streckenort gültige Kennungen mitgeteilt, mit deren Hilfe sie die für sie jeweils relevanten Datentelegramme aus der von der Zentrale ausgesendeten Telegrammfolge aussortieren und auswerten können.

Die Verwendung eines einzigen Datenkanals zur Übertragung von Steuerungsinformation auf eine Vielzahl von Fahrzeugen stellt für Strecken mit wenigen Wegelementen und geringem, allenfalls mittlerem Verkehrsaufkommen möglicherweise eine brauchbare Lösung dar, um einerseits einen entlang der gesamten Strecke verlegten Linienleiter, andererseits die Übertragung zeitveränderlicher Daten über punktförmige Übertragungseinrichtungen und hierzu erforderliche Kabelverbindungen zu den Übertragungseinrichtungen zu vermeiden. Bei höherem Verkehrsaufkommen und in vielgleisigen, weitverzweigten Anlagen wird der Sendezyklus jedoch so lang, daß der notwendige dichte Fluß von Steuerungsinformation für die einzelnen Fahrzeuge nicht mehr garantiert werden kann. Wenn dann, z.B infolge von Übertragungsstörungen, einzelne empfangene Datentelegramme verfälscht sind und verworfen werden müssen, kann es zu sicherheitsbedingten Zwangsbremsungen kommen, die den Betrieb stören.

Außerdem sind die aktuellen Signalbegriffe von weiter entfernten Streckensignalen an zentraler Stelle oft nicht bekannt, so daß diese Informationen in die zyklische Datenausgabe nicht mit einbezogen werden können.

Aus der US-4 711 418 ist ein funkbasiertes Signal- und Verkehrssteuerungssystem bekannt, bei dem an der Strecke angeordnete Baken dem vorbeifahrenden Zug auf signoltechnisch sichere Weise Informationen übermitteln, aus denen ein Rechner im Triebfahrzeug den momentanen Aufenthaltsort berechnet. Der Aufenthaltsort wird dann über Funk einer Zentrale mitgeteilt. Dort wird aus den Zielwünschen und den Aufenthaltsorten der Züge die Siganlstellung für den jeweils folgenden Streckenabschnitt ermittelt.

Ferner ist aus der DE-A-30 25 930 ein Funksystem bekannt, bei dem Nachrichtentelegramme zwischen Zügen und entlang einer Eisenbahnstrecke angeordneten Sende-Empfangsstationen ausgetauscht werden. Dort wird vorgeschlagen, daß die zentrale Sende-Empfangsstation den Weg des Zuges vorausberechnet und immer nur diejenigen Sende-Empfangsstationen eingeschaltet, die sich am jeweiligen Ort des Zuges befinden. Darüberhinaus ist vorgesehen, mehrere Sende-Empfongsstationen zu Übertragungsabschnitten zusammenzufassen und für aneinandergrenzende Übertragungsabschnitte unterschiedliche Sende-Empfangsfrequenzen zu verwenden. Die im Übertragungsabschnitt verwendete Frequenz wird dem Zug zu Beginn eines jeden Übertragungsabschnittes über einen Meldepunkt mitgeteilt. Dieses Funksystem ist geeignet für den Nachrichtenaustausch entlang einer linienförmigen Strecke. Für Streckenbereiche mit einer großen Zahl von Wegelementen wie z. B. einem Bahnhof eignet sich dieses System jedoch nicht, da durch die Zusammenfassung von mehreren Sende-Empfangsstationen zu größeren Übertragungsabschnitten gleicher Frequenz eine Nachricht nicht einem bestimmten Orten gezielt zugeordnet werden kann.

Es ist Aufgabe der Erfindung, ein Steuerungssystem der eingangs genannten Art anzugeben, bei dem in einem eine große Zahl von Wegelementen enthaltenden Streckenbereich wie z.B. einem Bahnhof mit anschließenden Streckenabschnitten eine große Zahl von Fahrzeugen gleichzeitig gesteuert werden können.

Diese Aufgabe wird durch die im Patentanspruch 1 angegebenen Merkmale gelöst.

Durch die Zuordnung eines eigenen Nachrichtenkanals zu jedem vorgegebenen Streckenort kann eine große Zahl von Fahrzeugen gleichzeitig mit zur Steuerung benötigter Information versorgt werden. Durch Übertragungsstörungen hervorgerufene Lücken im Informationsfluss sind deshalb schmal und wirken sich auf die Kontinuität der Steuerung nicht aus. Die Zuordnung eigener Nachrichtenkanäle ermöglicht auch eine sichere Trennung der für die einzelnen Fahrzeuge bestimmten Informationsanteile voneinander ohne aufwendige, die Übertragungskapazität herabsetzende Datensicherungsmaßnahmen. Die Einschränkung der Gültigkeit der übertragenen Selektionskriterien auf der Übertragung folgende, vorgegebene Wegintervalle stellt sicher, daß eine fahrortbezogene Information nur in dem hierfür vorgesehenen Wegabschnitt empfangen werden kann. Der Fall, daß ein Fahrzeug Streckeninformation für einen Streckenort empfängt, den es längst verlassen hat, kann somit nicht eintreten. Die Zuordnung separater Nachrichtenkanäle zu einzelnen Streckenorten ermöglicht außerdem eine ganz oder teilweise dezentrale Anordnung der streckenseitigen Sender. Diese können dann in der Nähe der ihnen zugeordneten Streckenorte, an Signalstandorten z.B. auf den Lichtsignalen, untergebracht werden, was den Betrieb mit geringer Leistung ermöglicht und Reichweitenprobleme, die bei Einsatz eines zentralen Senders in ausgedehnten Streckenbereichen auftreten können, vermeidet. Eine Speisung aus dem Lichtsignalstromkreis sowie die direkte Übernahme der Signalinformation am Signal läßt sich ohne Schwierigkeiten einrichten und ermöglicht die Übertragung des aktuellen Signalbegriffs auf die Fahrzeuge an Streckensignalen trotz Unkenntnis des aktuellen Signalbegriffs in der Zentrale.

Ausgestaltungen des Steuerungssystems nach der Erfindung sind in den Unteransprüchen angegeben:

So betrifft Patentanspruch 2 den Einbezug von Signalstandorten in die Menge der vorgegebenen, für die Zuordnung von Streckeninformation vorgesehenen Streckenorte und die Übertragung des aktuellen Signolbegriffs zusammen mit der sonstigen Streckeninformation.

Die Patentansprüche 3 bis 7 betreffen die Realisierung der den Streckenorten individuell zugeordneten Nachrichtenkanäle. Diese können, gemäß Anspruch 3, als Funkkanäle mit unterschiedlichen Trägerfrequenzen, gemäß Anspruch 4, als Kanäle eines zeitmultiplex oder frequenzmultiplex betriebenen Datenübertragungssystems oder, gemäß Anspruch 5, als Kanäle innerhalb eines gespreizten Frequenzbandes ausgebildet sein, wobei die zuletzt genannte Technik in zwei Varianten, nämlich frequenzsprungcodiert (Anspruch 6) oder psoido noise - codiert (Anspruch 7) ausgeführt sein kann und die bei weitem rationellste Ausnutzung des zur Verfügung stehenden Frequenzbandes ermöglicht.

Die Vorteile der Verwendung eines bandgespreizten Frequenzbandes gegenüber diskreten Frequenzkanälen werden z.B. bei Mobilfunksystemen genutzt und sind in dem Fachbuch "Digital Cellular Radio" von George Calhoun, erschienen 1988 bei Artech House, Inc., 685 Canton Street, Norwood, MA 02062 , auf den Seiten 343 bis 357 beschrieben.

Anspruch 8 sieht für Streckenorte, die gleichzeitig Signalstandorte sind, die zusätzliche Übertragung einer Signalkennung und der Signalentfemung vor.

Gegenstand des Patentanspruchs 9 ist die Anordnung einer weiteren punktförmigen Übertragungseinrichtung an einem Signalstandort oder kurz danach und ermöglicht damit die ortsabhängige Löschung des zuletzt gültigen Selektionskriteriums und/oder die Ausgabe eines neuen, dem nächsten vorgegebenen Streckenort zugeordneten Selektionskriteriums.

Patentanspruch 10 betrifft die Löschung des gültigen Selektionskriteriums abhängig von der vom Fahrzeug zurückgelegten, auf dem Fahrzeug gemessenen Wegstrecke.

Eine in Patentanspruch 1 wiedergegebene Weiterbildung der Erfindung sieht vor, die an der Strecke aufeinanderfolgenden punktförmigen Übertragungseinrichtungen mit sich in vorgegebener, einer Fahrtrichtung zugeordneter Reihenfolge ändernden Kennzeichen zu versehen, die von den Fahrzeugen aufgenommen werden und mit deren Hilfe die Fahrzeuge ihre Fahrtrichtung bestimmen und überprüfen können. Auch Ausfälle von punktförmigen Übertragungseinrichtungen können dann von den Fahrzeugen leicht erkannt werden.

Patentanspruch 12, schließlich, betrifft die Einrichtung einer Nachrichtenverbindung in Richtung vom Fahrzeug zur Streckenzentrale oder einer anderen Streckeneinrichtung. Dies ermöglicht eine Übertragung von Fahrzeugcharakteristiken (z.B. Zugnummer) oder die Ausgabe von Steuerbefehlen an streckenseitige Einrichtungen wie Bahnübergänge oder Weichen.

Anhand von 2 Figuren sollen nun Ausführungsbeispiele des Steuerungssystems nach der Erfindung ausführlich beschrieben und ihre Funktion erklärt werden.
Fig 1 zeigt das Prinzip der Erfindung an einer eingleisigen, mit einem Lichtsignal ausgestatteten Strecke.
Fig 2 zeigt schematisch eine mögliche Lösungsvariante im Bereich eines Bahnhofes mit vielen, zum Teil weit auseinanderliegenden Signalstandorten und anderweitigen, zur Ausgabe von Streckeninformation ausgewählten Streckenorten.

In Fig. 1 ist ein Gleis GL mit einem Lichtsignal S und zwei punktförmigen Übertragungseinrichtungen, z. B. Transpondern TR1 und TR2 dargestellt. Anstelle von Transpondern können auch kurze, punktförmig wirkende Linienleiterschleifen Verwendung finden. Der Transponder TR2 ist so weit vom Signal S entfernt, daß ein ebenfalls in der Figur dargestelltes Fohrzeug FZ, das den Transponder TR2 gerade in Richtung auf das Signal zu passiert hat, noch vor dem Signal mit einer Betriebsbremsung zum Stillstand gebracht werden kann.

Das Fahrzeug ist mit einer Steuerungseinrichtung SG, einem Empfänger ET für Transpondersignale und einem Empfänger EF für Funksignale ausgestattet, die ein mit dem Lichtsignal verbundener Funksender FS ständig entlang der Strecke, in Richtung des Transponders TR2 ausstrahlt. Die Funksignale sind z.B. mit einem hochbitratigen Pseudo Noise Code (PN-Code) codiert und können nur von einem Empfänger aufgenommen und ausgewertet werden, der den genauen Code kennt oder mit Hilfe des ihm bekannten Bildungsgesetzes nachbilden kann. Dieser Code oder dessen Bildungsgesetz wird vom Transponder TR2 auf jedes vorüberfahrende Fahrzeug übertrogen, so daß ein Fahrzeug, sobald es den Transponder TR2 passiert hat, die Funksignale des mit dem Signal S verbundenen Senders FS empfangen und auswerten kann. Anstelle eines PN-codierten kann auch ein frequenzsprungcodiertes, bandgespreiztes Funksignal gesendet werden. Auch die Benutzung eines eigens zugeordneten Funkkanals mit über den Transponder TR2 dem Fahrzeug mitgeteilter Frequenz ist möglich, wenn die verwendete Frequenz zur Verfügung steht und nicht gestört wird.

Der in unmittelbarer Nähe des Signals angeordnete Transponder TR1 hat die Aufgabe, eine Löschinformation auf das Fahrzeug zu übertragen, die eine weitere Auswertung der Funksignale des Senders FS unterbindet, sobald das Fahrzeug den Transponder TR1 passiert hat. Er kann aber auch so programmiert sein, daß er das am Transponder TR2 übertragene Selektionskriterium, den PN -Code oder dessen Bildungsgesetz zum Empfang der Signale des Senders FS, durch die zum Empfang des dem nächsten Signalstandort zugeordneten Senders erforderlichen derartigen Angaben ersetzt. Beide Transponder übertragen außerdem je ein individuell zugeordnetes Kennzeichen, so daß aus der Reihenfolge der von einem Fahrzeug aufgenommenen Kennzeichen auf die Fahrtrichtung geschlossen werden und empfangene, vom Funksender für die Gegenfahrtrichtung ausgesendete Information als ungültig erkannt werden kann.

Die vom Sender FS abgestrahlte Information ist dem Signalstandort selektiv zugeordnet und enthält den aktuellen Signalbegriff und daneben Streckendaten wie Streckenneigung, Streckenhöchstgeschwindigkeit und den Abstand zum nächsten Signal. Selbstverständlich kann eine Übertragung von Streckendaten auch über die Transponder erfolgen.

In Bild 2 ist eine Bahnhofsanlage mit zwei durchgehenden Gleisen GL1, GL2 und zwei abzweigenden Gleisen GL3 und GL4 und verschiedenen Neben- und Abstellgleisen wiedergegeben. Vorgegebenen Streckenorten, die meist auch Standort von Signalen S1 bis S14 sind, ist jeweils bestimmte Streckeninformation zugeordnet und wird innerhalb eines in Fahrtrichtung vor dem jeweiligen Streckenort gelegenen Gleisabschnittes auf sich nähernde Fahrzeuge mittels Funk übertragen. Die Funksender hierzu befinden sich teils an zentraler Stelle, z.B. in einem Stellwerk Z, teils dezentral angeordnet, auf den Lichtsignalen S1 und S14 und übertragen für jeden vorgegebenen Streckenort einen diesem individuell zugeordneten Nachrichtenkanal. Die zum Empfang des jeweiligen Nachrichtenkanals erforderlichen Selektionskriterien wie z. B. die Empfangsfrequenz oder, im Falle der Übertragung bandgespreizter Signale, den dem jeweiligen Nachrichtenkanal zugeordneten Code oder dessen Bildungsvorschrift, werden durch punktförmige streckenseitige Übertragungseinrichtungen, Transponder T1 bis T9 , auf die Fahrzeuge übertragen. Diese Transponder können in bekannter Weise induktiv arbeiten oder als Mikrowellentransponder oder kurze Linienleiterschleifen ausgebildet sein.

Ein beispielsweise in Fig 2 auf Gleis GL1 von links nach rechts fahrendes Fahrzeug erreicht zunächst das Signal S1, dessen Standort ein vorgegebener Streckenort mit zugeordnetem Nachrichtenkanal ist. Der eingestellte Signalbegriff wird hier zusammen mit anderer zu übertragender Streckeninformation von einem auf dem Signal plazierten Sender in Richtung des onschließenden Streckengleises ausgestrahlt. Das von dorther kommende Fahrzeug hat bereits weit vor dem Signal S1 einen in Fig.2 nicht dargestellten Transponder passiert und von diesem das zum Empfang der dem Streckenort des Signales S1 zugeordneten Information notwendige Selektionskriterium übertragen bekommen. Somit war das Fahrzeug schon weit vor dem Signal S1 in der Lage, dessen Signalbegriff aufzunehmen und bei der Berechnung seiner Weg-Geschwindigkeitskurve zu berücksichtigen.

Bei Erreichen des Signals S1 passiert das Fahrzeug den Transponder T1. Dieser ist einem nächsten vorgegebenen Streckenort, dem, an dem das Signal S6 steht, zugeordnet und überträgt ein Selektionskriterium zum Empfang des diesem nächsten Streckenort zugeordneten Nachrichtenkanals auf das Fohrzeug. Gleichzeitig wird ein Löschbefehl übertragen, der das zuvor gültige Selektionskriterium im Speicher des Fahrzeugfunkempfängers löscht. Des weiteren kann über den Transponder T1 die Kennung des Signals S6 und die Entfernung zu diesem Signal übertragen werden. Werden über den Transponder T1 und die nachfolgenden Transponder sich in vorgegebener Reihenfolge entlang der Strecke ändernde Transponderkennzeichen, z.B. fortlaufende Nummern ausgegeben, so kann das Fahrzeug seine jeweilige Fahrtrichtung aus deren Reihenfolge erkennen und für die Gegenfahrtrichtung ausgegebene Information unberücksichtigt lassen.

Im Bahnhofsbereich, in dem sich hier das Signal S6 befindet, werden die den vorgegebenen Streckenorten zugeordneten Nachrichtenkanäle zentral ausgestrahlt. Eine im Stellwerk oder in dessen unmittelbarer Nähe angeordnete Sammel-Sendeeinrichtung mit mehreren Sendern bekommt die im Stellwerk bekannten, den im Bahnhofsbereich an vorgegebenen Streckenorten befindlichen Signalen zugeordneten Signalbegriffe und eventuelle weitere zu übertragende Streckendaten über eine Datenleitung zugeführt und sendet sie über die den Streckenorten jeweils zugeordneten Nachrichtenkanäle aus. Dies erfolgt mit möglichst geringer Sendeleistung über im allgemeinen gerichtet in den jeweils relevanten Streckenbereich abstrahlende Antennen.

Das Fahrzeug erfährt somit, sobald es den Transponder T1 passiert hat, den Signalbegriff des Signals S6 durch Empfang des entsprechenden, vom Sender des Stellwerks Z abgestrahlten Nachrichtenkanals. Die gleiche Funktion wie der Transponder T1 hat der Transponder T2. Bei dessen Passieren erhält das Fahrzeug das Selektionskriterium für den Empfang des dem Streckenort, an dem sich das Signal S13 befindet, zugeordneten Nachrichtenkanal und kann den am Signal S13 eingestellten Signalbegriff über diesen ebenfalls vom Stellwerksender abgestrahlten Nachrichtenkonal aufnehmen. Der am Ort des Signals S13 befindliche Transponder T3 ist keinem vorgegebenen Streckenort mehr zugeordnet und überträgt deshalb nur noch den Löschbefehl für das zuletzt gültige Selektionskriterium und z.B. eine für die Weiterfahrt geltende Streckenhöchstgeschwindigkeit.

Vorgegebene Streckenorte brauchen nicht notwendig Signalstondorte zu sein. So kann z.B. einer Langsamfahrstelle oder einer in Abzweigrichtung nur mit eingeschränkter Geschwindigkeit zu befahrenden Weiche ein Nachrichtenkanal zugeordnet werden und ein Selektionskriterium mittels eines eine ausreichende Strecke davor verlegten Transponders übertragen werden. Darf z.B. in Fig.2 die Weiche an der Abzweigung des Gleises GL4 vom Gleis GL2 in Richtung Gleis GL4 nur mit eingeschränkter Geschwindigkeit befahren werden, so kann auf Gleis GL2 von rechts nach links fahrenden Fahrzeugen die jeweilige Weichenloge und damit die vorgeschriebene Geschwindigkeitseinschränkung über einen vom Stellwerkssender ausgestrahlten Nachrichtenkanal mitgeteilt werden, wobei das Selektionskriterium über den Transponder T5 auf das Fahrzeug übertragen wird.

Ausfälle von Teilen des Steuerungssystems werden von den Fahrzeugen erkannt, da sowohl die ausgegebenen Sendesignale als auch die punktförmigen Übertragungseinrichtungen durch die jeweils vorousgehenden Einrichtungen ortsbezogen vorangekündigt werden und die Fahrzeuge mit Hilfe ihrer Wegmeßeinrichtungen den Ort kennen an dem Information empfangen werden soll. Wenn keine Information empfangen wird, z.B. ein zu erwartendes Sendesignal verfälscht oder überhaupt nicht empfangen wird oder eine Übertragungseinrichtung nicht erkannt wird, nimmt das Fahrzeug den Ausfall des Senders bzw. der Übertragungseinrichtung an und leitet eine Betriebsbremsung ein, die bei weiterem Ausbleiben von Steuerungsinformation bis zum Stillstand des Fahrzeuges oder, bei Langsamfahrstellen, zu einer vorgegebenen niedrigen Geschwindigkeit am vorgegebenen Streckenort führt. Ist das Fahrzeug mit einem Fahrzeugführer besetzt, so kann nach dem optisch angezeigten Signalaspekt weitergefahren werden.

## Patentansprüche

1. System zur semikontinuierlichen Steuerung einer Vielzahl von mit Funkempfängern und Fahrzeugsteuerungseinrichtungen ausgestatteten, spurgebundenen Fahrzeugen, die zur Steuerung benötigte, einzelnen vorgegebenen Streckenorten zugeordnete Information über Funk aufnehmen, und mit diesen Streckenorten zugeordneten, punktförmigen Übertragungseinrichtungen an der Strecke, die Selektionskriterien an vorüberfahrende Fahrzeuge übertragen, mit deren Hilfe diese die dem jeweiligen vorgegebenen Streckenort zugeordnete Information erkennen und auswerten können,
**dadurch gekennzeichnet,**
**daß** die den vorgegebenen Streckenorten jeweils zugeordnete Information mit Hilfe zentral und/oder dezentral angeordneter Sender ständig gleichzeitig über einer vielzahl von, den einzelnen vorgegebenen Streckenorten individuell zugeordneten Nachrichtenkanälen ausgegeben wird, und daß ein einem Streckenort zugeordneter Nachrichtenkanal nur von einem Fahrzeug empfangen werden kann, das ein hierzu erforderliches Selektionskriterium, das nur von der diesem Streckenort zugeordneten punktförmigen Übertragungseinrichtung übertragen wird, innerhalb eines vorausgegangenen vorgegebenen Wegintervalles übertragen bekommen hat.

2. System nach Patentanspruch 1, **dadurch gekennzeichnet, daß** wenigstens ein Teil der vorgegebenen Streckenorte Signalstandorte sind und die über einen einem Signalstandort zugeordneten Nachrichtenkanal ausgegebene Information den aktuell eingestellten Signalbegriff enthält.

3. System nach Patentanspruch 1 oder 2, **dadurch gekennzeichnet, daß** die Nachrichtenkanäle als Funkkanäle mit unterschiedlichen Sendefrequenzen ausgebildet sind, und daß die Fahrzeuge von den punktförmigen Übertragungseinrichtungen als Selektionskriterium eine die Frequenz des dem jeweiligen Streckenort individuell zugeordneten Funkkanals enthaltende Kennung übertragen bekommen.

4. System nach Patentanspruch 1 oder 2, **dadurch gekennzeichnet, daß** alle oder jeweils ein Teil der Nachrichtenkanäle dieselbe Trägerfrequenz benutzen und durch Zeitmultiplexbetrieb oder durch Frequenzmultiplexbetrieb unter Verwendung unterschiedlicher Modulationsfrequenzen voneinander getrennt sind, und daß die Fahrzeuge von den punktförmigen Übertragungseinrichtungen als Selektionskriterium neben der jeweils zu empfangenden Trögerfrequenz die Zeitlagen der den zugeordneten Nochrichtenkanal tragenden Zeitschlitze bzw. die den zugeordneten Nachrichtenkanal tragenden Modulationsfrequenzen übertrogen bekommen.

5. System nach Patentanspruch 1 oder 2, **dadurch gekennzeichnet, daß** die Nachrichtenkanäle innerhalb eines Trägerfrequenzbandes durch Codemultiplexbetrieb voneinander getrennt sind und von zentral oder dezentral angeordneten Sendern benutzt werden und daß die Fahrzeuge von den punktförmigen Übertrogungseinrichtungen als Selektionskriterium den zur Codierung des zugeordneten Nachrichtenkanals verwendeten Code oder dessen Bildungsgesetz übertragen bekommen.

6. System noch Patentanspruch 5, **dadurch gekennzeichnet, daß** die Codierung der Nachrichtenkanäle eine Bandspreizung durch Frequenzsprünge erzeugt.

7. System nach Patentanspruch 5, **dadurch gekennzeichnet, daß** die Codierung der Nachrichtenkanäle mit Hilfe eines Pseudo Noise Codes erfolgt und eine Bandspreizung aufgrund der Zumischung des hochbitratigen Pseudo Noise Signals zu dem jeweils zu übertragenden Nutzsignal erzeugt.

8. System nach einem der vorstehenden Patentansprüche, **dadurch gekennzeichnet, daß** im Falle, daß ein vorgegebener Streckenort ein Signalstandort ist, von der zugeordneten punktförmigen Übertragungseinrichtung zusätzlich zu einem Selektionskriterium eine Signalkennung und/oder die Entfernung zu dem jeweiligen Signal und/oder weitere, fest vorgegebene Streckeninformation übertragen wird.

9. System nach einem der vorstehenden Patentansprüche, **dadurch gekennzeichnet, daß** eine weitere punktförmige Übertragungseinrichtung vorgesehen ist, die sich an oder, in Fahrtrichtung gesehen, unmittelbar hinter dem vorgegebenen Streckenort befindet, und die einen Befehl zur Löschung des bis dahin gültigen, an der vorhergehenden punktförmigen Übertragungseinrichtung übertragenen Selektionskriteriums oder ein neues, dem nächsten vorgegebenen Streckenort zugeordnetes Selektionskriterium, ggf einschließlich einer Signalkennung, einer Signalentfernung und weiterer fester Streckeninformation, auf ein vorübertahrendes Fahrzeug überträgt.

10. System noch einem der vorstehenden Patentansprüche, **dadurch gekennzeichnet, daß** ein Befehl zur Löschung des bis dahin gültigen, an der vorhergehenden punktförmigen Übertragungseinrichtung übertragenen Selektionskriteriums in Abhängigkeit des vom Fahrzeug zurückgelegten Weges auf dem Fahrzeug generiert wird.

11. System nach einem der vorstehenden Patentansprüche, **dadurch gekennzeichnet, daß** entlang der Strecke angeordnete, punktförmige Übertragungseinrichtungen zusätzlich individuelle Kennzeichen übertragen, die bezogen auf eine Fahrtrichtung geordnet sind und es den Fahrzeugen ermöglichen, ihre jeweilige Fahrtrichtung zu erkennen und Daten, die die Gegenfahrtrichtung betreffen, zu verwerfen.

12. System nach einem der vorstehenden Ansprüche, **dadurch gekennzeichnet,daß** die Fahrzeuge zusätzlich mit Funksendeeinrichtungen ausgestattet sind und Information an eine Empfangseinrichtung einer Streckenzentrale oder einer anderen Streckeneinrichtung senden können, wobei jeweils das einem Fahrzeug übermittelte, gültige Selektionskriterium oder eine andere fahrortbezogene Kennung mitübertragen wird und der Streckenzentrale oder anderen Streckeneinrichtung zur Überprüfung der Herkunft der jeweils empfangenen Information dient.

## Claims

1. System for semicontinuous control of numerous track-guided vehicles which are equipped with radio receivers and vehicle control equipment, and which receive by radio information which is required for control and assigned to individual specified route locations, and, on the route, with point transmission devices which are assigned to these route locations, and which transmit to passing vehicles selection criteria using which these vehicles can recognise and analyse the information which is assigned to the specified route location,
**characterized in that**
the information which is assigned to the specified route locations is output continuously and simultaneously, using central or decentralised transmitters, via numerous message channels which are assigned individually to individual specified route locations, and that a message channel which is assigned to a route location can be received only by a vehicle to which a required selection criterion, which is transmitted only by the point transmission device which is assigned to this route location, has been transmitted within a preceding specified route interval.

2. System according to Claim 1, **characterized in that** at least some of the specified route locations are signal positions, and the information which is output via a message channel which is assigned to a signal position includes the currently set signal aspect.

3. System according to Claim 1 or 2, **characterized in that** the message channels are in the form of radio channels with different transmission frequencies, and that as the selection criterion the point transmission devices transmit to the vehicles an identifier which contains the frequency of the radio channel which is assigned individually to the relevant route location.

4. System according to Claim 1 or 2, **characterized in that** all or some of the message channels use the same carrier frequency, and are separated from each other by time-division multiplexing or frequency-division multiplexing using different modulation frequencies, and that as the selection criterion the point transmission devices transmit to the vehicles, as well as the carrier frequency to be received, the positions of the time slots which carry the assigned message channel, or the modulation frequencies which carry the assigned message channel.

5. System according to Claim 1 or 2, **characterized in that** the message channels within a carrier frequency band are separated from each other by code-division multiplexing, and are used by central or decentralised transmitters, and that as the selection criterion the point transmission devices transmit to the vehicles the code which is used to code the assigned message channel, or its coding law.

6. System according to Claim 5, **characterized in that** the coding of the message channels generates band spreading by frequency hops.

7. System according to Claim 5, **characterized in that** the message channels are coded using a pseudo-noise code, and this coding generates band spreading because the high-bit-rate pseudo-noise signal is mixed with the user signal to be transmitted.

8. System according to one of the preceding claims, **characterized in that** in the case that a specified route location is a signal position, the assigned point transmission device transmits, as well as a selection criterion, a signal identifier and/or the distance to the signal and/or other fixed route information.

9. System according to one of the preceding claims, **characterized in that** another point transmission device which is at or, seen in the direction of travel, directly behind the specified route location, and which transmits to a passing vehicle a command to delete the selection criterion which has been valid until now, and was transmitted at the preceding point transmission device, or a new selection criterion which is assigned to the next specified route location, if appropriate including a signal identifier, a signal distance and other fixed route information, is provided.

10. System according to one of the preceding claims, **characterized in that** a command to delete the selection criterion which has been valid until now, and was transmitted at the preceding point transmission device, is generated on the vehicle depending on the distance which the vehicle has travelled.

11. System according to one of the preceding claims, **characterized in that** point transmission devices which are arranged along the route additionally transmit individual identifiers, which are in sequence in relation to a direction of travel and enable the vehicles to recognise their direction of travel and reject data which concerns the opposite direction of travel.

12. System according to one of the preceding claims, **characterized in that** the vehicles are additionally equipped with radio transmitters, and can transmit information to a receiver of a route centre or another route installation, the valid selection criterion which is transmitted to a vehicle or another location-related identifier being also transmitted, and being used by the route centre or other route installation to check the origin of the received information.

## Revendications

1. Système pour la commande semi-continue d'un grand nombre de véhicules guidés sur rail, équipés de récepteurs radio et de dispositifs de commande de véhicule, qui reçoivent par radio de l'information nécessaire pour la commande et attribuée à des lieux de tronçon prédéfinis individuels, et avec des dispositifs de transmission ponctuels et attribués à ces lieux de section sur la section, qui transmettent des critères de sélection à des véhicules de passage, critères à l'aide desquels ces véhicules peuvent détecter et analyser l'information attribuée au lieu de section prédéfini respectif,
**caractérisé en ce que** l'information attribuée respectivement aux lieux de section prédéfinis est envoyée en permanence et simultanément au moyen d'un grand nombre de canaux d'information attribués individuellement aux différents lieux de section prédéfinis à l'aide d'émetteurs centralisés et/ou décentralisés, et **en ce qu'**un canal d'information attribué à un lieu de section ne peut être reçu que par un véhicule qui a reçu un critère de sélection nécessaire à cet effet, qui n'est transmis que par le dispositif de transmission ponctuel, attribué à ce lieu de section, en l'espace d'un intervalle de déplacement prédéfini et antérieur.

2. Système selon la revendication 1, **caractérisé en ce qu'**au moins une partie des lieux de section prédéfinis sont des emplacements de signal et l'information éditée au moyen d'un canal d'information attribué à un emplacement de signal contient l'aspect de signal réglé dans le cas présent.

3. Système selon la revendication 1 ou 2, **caractérisé en ce que** les canaux d'information sont conçus comme des canaux radio avec différentes séquences d'émission, et **en ce que** les véhicules reçoivent des dispositifs de transmission ponctuels, comme critère de sélection, un code contenant la fréquence du canal radio attribué individuellement au lieu de section respectif.

4. Système selon la revendication 1 ou 2, **caractérisé en ce que** tous les canaux d'information ou respectivement une partie des canaux d'information utilisent la même fréquence porteuse et sont séparés les uns des autres par une exploitation en mode de multiplexage temporel ou de multiplexage en fréquence en utilisant différentes fréquences de modulation, et **en ce que** les véhicules reçoivent, transmis par des dispositifs de transmission ponctuels comme critère de sélection, parallèlement à la fréquence porteuse à recevoir à chaque fois, les intervalles de temps des créneaux temporels portant le canal d'information attribué ou les fréquences de modulation portant le canal d'information attribué.

5. Système selon la revendication 1 ou 2, **caractérisé en ce que** les canaux d'information sont séparés les uns des autres à l'intérieur d'une bande de fréquences porteuses par multiplexage par répartition en code et sont utilisés par des émetteurs disposés de façon centralisée ou décentralisée, et **en ce que** les véhicules reçoivent, transmis par les dispositifs de transmission ponctuels, comme critère de sélection, le code utilisé pour le codage du canal d'information attribué ou sa loi de formation.

6. Système selon la revendication 5, **caractérisé en ce que** le codage des canaux d'information génère un étalage de bande en raison des sauts de fréquence.

7. Système selon la revendication 5, **caractérisé en ce que** le codage des canaux d'information s'effectue à l'aide du Psoido Noise Code et génère un étalage de bande en raison de l'ajout du Psoido Noise Signal à taux binaire élevé au signal utile à transmettre respectivement.

8. Système selon l'une quelconque des revendications précédentes, **caractérisé en ce que**, dans le cas où un lieu de section prédéfini est un emplacement de signal, le dispositif de transmission ponctuel attribué transmet en supplément d'un critère de sélection un code de signal et/ou la distance au signal respectif et/ou une autre information de section, prédéfinie de façon fixe.

9. Système selon l'une quelconque des revendications précédentes, **caractérisé en ce qu'**il est prévu un autre dispositif de transmission ponctuel, qui se trouve sur ou, vu dans le sens de marche, juste derrière le lieu de section prédéfini, et qui transmet une instruction pour l'effacement du critère de sélection valable jusqu'à présent et transmis sur le dispositif de transmission ponctuel antérieur ou un nouveau critère de sélection attribué au prochain lieu de section prédéfini, en incluant éventuellement un code de signal, une distance de signal et d'autres informations de section fixes, à un véhicule roulant devant.

10. Système selon l'une quelconque des revendications précédentes, **caractérisé en ce qu'**une instruction pour l'effacement du critère de sélection valable jusqu'à présent et transmis sur le dispositif de transmission ponctuel précédent est générée sur le véhicule en fonction du déplacement parcouru par le véhicule.

11. Système selon l'une quelconque des revendications précédentes, **caractérisé en ce que** les dispositifs de transmission ponctuels, disposés le long de la section, transmettent en supplément des caractéristiques individuelles, qui sont classées par rapport à un sens de marche et permettent au véhicule de reconnaître leur sens de marche respectif et de rejeter des données qui concernent la marche en sens opposé.

12. Système selon l'une quelconque des revendications précédentes, **caractérisé en ce que** les véhicules sont équipés en supplément de dispositifs d'émission radio et peuvent envoyer de l'information à un système de réception d'un central de section ou d'un autre dispositif de section, un critère de sélection valable et transmis à un véhicule ou un autre code spécifique au lieu de passage étant transmis en même temps et servant au central de section ou à un autre dispositif de section pour contrôler l'origine de l'information respectivement reçue.
